# EUROPÄISCHE PATENTSCHRIFT

(11) **EP 0 683 309 B1**
(45) Veröffentlichungstag und Bekanntmachung des Hinweises auf die Patenterteilung: **04.03.1998**
(21) Anmeldenummer: 94107646.5
(22) Anmeldetag: 17.05.1994
(51) Int. Cl.: F02D 41/22, F02D 41/34, F02P 15/00

(54) **Verfahren zur Notlaufsteuerung einer Brennkraftmaschine**
Method of control of internal combustion engine in emergency mode
Procédé de commande de moteur à combustion interne en mode d'urgence

(43) Veröffentlichungstag der Anmeldung: 22.11.1995
(73) Patentinhaber: SIEMENS AKTIENGESELLSCHAFT, 80333 München (DE)
(72) Erfinder: Krebs, Stefan, Dr.-Ing., D-93049 Regensburg (DE); Reupke, Wolfgang, D-93152 Zeiler (DE)

(56) Entgegenhaltungen:
- EP-A- 0 497 237
- WO-A-93/07497
- DE-A- 4 141 714
- FR-A- 2 637 652

## Beschreibung

Die Erfindung betrifft ein Verfahren zur Steuerung einer Brennkraftmaschine nach dem Oberbegriff des Anspruchs 1, bzw. 2.

Aus der DE 41 25 677 A1 ist eine notlauffähige Steuervorrichtung an einer Brennkraftmaschine bekannt. Diese Vorrichtung benötigt einen Referenzsignalgeber, einen Kurbelwellengeber und einen Nockenwellengeber mit insgesamt drei Sensoren. Die Geberscheibe des Nockenwellengebers weist für jeden Zylinder der Brennkraftmaschine ein Zahnsegment auf, wobei das Zahnsegment für einen bestimmten Zylinder verkürzt ist und das Zahnsegment für einen anderen bestimmten Zylinder vergrößert ist. Bei Ausfall des Kurbelwellengebers wird das unregelmäßige Nockenwellensignal in ein "monotones Nockenwellensignal" mit gleichlangen Zahnsegmenten umgewandelt und mit diesem Signal die Steuerung im Notlauf mit einer wesentlich geringeren Winkelauflösung weiterbetrieben. Diese bekannte Steuerung ist für den Serieneinsatz zu aufwendig. Sie erfordert neben drei teuren Sensoren auch eine genaue und damit teure Justierung der Geberscheiben zueinander, ohne im Notlauf eine befriedigende Winkelauflösung der Kurbelwelle zu ermöglichen.

Die DE 41 41 714 A1 offenbart ein Steuersystem für eine Brennkraftmaschine mit Merkmalen gemäß dem ersten Teil von Anspruch 1 oder 2, und erwähnt, daß die Signale des Kurbelwellengebers bei dessen Ausfall von den Signalen des Nockenwellen-Sensors simuliert werden sollen; sie nennt aber keine konkreten Schritte zur Durchführung einer derartigen Simulation.

Es ist Aufgabe der Erfindung, ein Verfahren zur Notlaufsteuerung einer Brennkraftmaschine derart zu gestalten, daß mit einem Nockenwellengeber und einem Kurbelwellengeber mit serienüblichen Geberscheiben (z.B. Kurbelwellen-Zahngeberscheibe mit ein oder zwei fehlenden Zähnen, Nockenwellen-Geberscheibe mit einem Segment über 180°NW = 360°KW) bei Ausfall des Kurbelwellengebers die Brennkraftmaschine mit einem nachgebildeten Kurbelwellensignal mit etwa der gleichen Winkelauflösung weiterbetrieben werden kann.

Diese Aufgabe wird durch die im Anspruch 1 bzw. 2 genannten Merkmale gelöst.

Im folgenden werden unter dem Begriff "Zahn" sowohl schmale Zähne als auch breite Zähne (üblicherweise Segmente genannt), unter dem Begriff "Segment" jedoch sowohl Zähne als auch die zwischen jeweils zwei Zähnen liegenden Lücken verstanden.

Die Erfindung wird anhand der Zeichnung näher erläutert. Es zeigen:
- Figur 1: die schematische Darstellung einer Motorsteuerung,
- Figur 2: ein Signaldiagramm zu Erläuterung der Funktionsweise des beschriebenen Verfahrens.

Figur 1 zeigt in schematischer Darstellung eine Motorsteuerung einer Brennkraftmaschine, mit einem mikroprozessorgesteuerten Motorsteuergerät ST, welchem die Signale eines Nockenwellengebers GNW und eines Kurbelwellengebers GKW zugeführt werden.

Der Nockenwellengeber GNW in diesem Ausführungsbeispiel besteht aus einem feststehenden Sensor SNW und einer mit der Nockenwelle drehfest verbundenen Geberscheibe GSNW, die einen Zahn A und eine etwa gleichbreite Lücke B aufweist, welche entsprechend der durch einen Pfeil festgelegten Drehrichtung, durch eine aufsteigende Flanke a und eine abfallende Flanke b voneinander getrennt sind.

Der Kurbelwellengeber GKW in diesem Ausführungsbeispiel besteht aus einem feststehenden Sensor SKW und einer mit der Kurbelwelle drehfest verbundenen Geberscheibe GSKW, die z.B. 60 gleichbreite, über den Umfang gleichmäßig verteilte Zähne C mit gleichbreiten Lücken D aufweist, die entsprechend der ebenfalls durch einen Pfeil festgelegten Drehrichtung, durch aufsteigende Flanken c und abfallende Flanken d voneinander getrennt sind. Zwei dieser Zähne, Nr. 59 und Nr. 60, sind entfernt, sodaß mit den zwei fehlenden Zähnen und den drei vorhandenen Lücken eine Lücke E mit fünffacher Breite entsteht.

Bei sich drehenden Geberscheiben liefern die Sensoren je nach deren Ausführung (induktive oder Hall-Sensoren etc.) entsprechende Signale (deren Bezugszeichen mit denen der ihnen entsprechenden Zähne, Lücken und Flanken übereinstimmen) an eine Aufbereitungsschaltung AW im Steuergerät, deren Ausgangssignale wiederum zur Steuerung der Brennkraftmaschine in bekannter Weise verwendet werden. Die Ausgangssignale der Aufbereitungsschaltung AW können aus beispielsweise fünf oder zehn Impulsen pro Kurbelwellenzahn oder -lücke (auch für die fehlenden Zähne), die durch Auszählen der Kurbelwellensegmente gebildet werden, bestehen, sie können aber auch ein genaues Abbild der auf der Kurbelwellen-Geberscheibe GSKW angeordneten Segmente sein. Durch Vergleich der Kurbelwellen-Segmentbreiten C,D und E erzeugt die Aufbereitungsschaltung auch ein Kurbelwellen-Referenzsignal e = 0°KW, welches beispielsweise der aufsteigenden Flanke c des ersten auf die breite Lücke E folgenden Zahnes zugeordnet ist, von wo aus die Zählung des Umfangswinkels der Kurbelwelle beginnen soll.

Die Durchlaufzeit der Nockenwellen-Segmente A und B am Nokkenwellensensor SNW wird mit einem Taktsignal t konstanter Frequenz ausgezählt, um daraus die Drehzahl, Beschleunigung u.s.w. der Brennkraftmaschine zu ermitteln.

Figur 2 zeigt ein Abbild der Nockenwellensegmente a,A,b,B in Figur 2a, der Kurbelwellensegmente c,C,d,D,E in Figur 2b und die davon abgeleiteten (Kurbelwellen-)Referenzsignale e in Figur 2c.
Figur 2d zeigt von den Kurbelwellensegmenten abgeleitete Signale f mit beispielsweise fünf Impulsen pro Zahn bzw. Lücke, auch für die fehlenden Zähne. Die von den Kurbelwellensegmenten abgeleiteten Signale können aber auch ein genaues Abbild der Kurbelwellensegmente c,C,d,D,E in Figur 2b

Beispielsweise sollen die Referenzsignale e immer bei einer Kurbelwellenstellung erscheinen, wenn sich Zylinder I (und damit auch Zylinder IV) 120°KW vor dem oberen Totpunkt befindet. Die Kurbelwellen-Geberscheibe GSKW ist möglichst genau auf diesen Punkt justiert.

Jedes Segment A,B der Nockenwellen-Geberscheibe GSNW erstreckt sich sollwertmäßig über 180°NW = 360°KW. Infolge zulässiger Toleranzen aber beginnt beispielsweise der Zahn A (aufsteigende Flanke a) bei 100°KW vor OT und die Lücke B (abfallende Flanke b) bei 110°KW vor OT.

Die festgelegten Größen Gesamtzahl Z = 60 der auf der Kurbelwellen-Geberscheibe GSKW vorhandenen (58 + fehlende 2) Zähne C und Winkellängen L_{C} und L_{D} = 360°/120 = 3°KW der auf der Kurbelwellen-Geberscheibe GSKW angeordneten Segmente (60 Zähne und 60 Lücken = 120 Segmente) werden vor der ersten Inbetriebnahme der Brennkraftmaschine im Motorsteuergerät nichtflüchtig abgespeichert.

Bei vorgegebenen Betriebsbedingungen der Brennkraftmaschine, beispielsweise nach jedem Anlaßvorgang, oder in vorgegebenen Abständen, beispielsweise nach jeweils zehn Minuten, werden die Kurbelwellenstellungen a' und b', bei welchen die Nockenwellen-Segmentflanken a und b den Nockenwellensensor SNW passieren, ebenfalls im Motorsteuergerät ST nichtflüchtig abgespeichert. Bei dem vorliegenden Ausführungsbeispiel sind dies die Werte a' = 20°KW (gerechnet ab e = 0°KW ≡ 100°KW vor OT) und b' = 10°KW (≡ 110°KW vor OT).

Aus den gespeicherten Werten a' und b' werden die Winkellängen LA = 350°KW und LB = 370°KW bestimmt und daraus die Verhältnisse A/B = 350/370 = 0,9459... und B/A = 1,0571... berechnet und nichtflüchtig abgespeichert. Die gespeicherten Werte a', b' und die davon abgeleiteten Verhältnisse A/B und B/A werden im ungestörten Betrieb immer wieder aktualisiert und überschrieben, da sie sich im Laufe der Zeit durch Abnutzung verändern können.

Wenn nun der seltene Fall eintritt, daß der Kurbelwellengeber defekt wird, so bleiben die Signale c,C,d,D,E (Figur 2b) oder f(Figur 2d) und das davon abgeleitete Referenzsignal e (Figur 2c) aus und die Motorsteuerung muß allein mit den Signalen a,A,b und B weitergeführt werden. Aus diesen Signalen und den gespeicherten Werten werden die ausgefallenen Signale und das Referenzsignal nach dem nachstehend erläuterten Verfahren anhand zweier Ausführungsbeispiele nachgebildet. Bei Ausfall des Kurbelwellengebers wird auch eine Fehleranzeige F (akustisch oder optisch) aktiviert.

Die für die Ermittlung der Durchlaufzeit des vorhergehenden Segments N-1 (N-1 = B, wenn N = A und umgekehrt) der Nokkenwellen-Geberscheibe GSNW gezählten Impulse I_{N-1} des Taktsignals t werden dazu verwendet, um die Zahl der für das nächste Segment N voraussichtlich benötigten Impulse IN nach der Formel${\text{I}}_{\text{N}} {\text{= I}}_{\text{N-1}} {\text{*(L}}_{\text{N}} {\text{/L}}_{\text{N-1}} \text{)}$ vorauszuberechnen (zu interpolieren). Der Quotient IN/LN (oder I_{N-1}/L_{N-1}) aus diesem Wert IN und der gespeicherten Winkellänge L_{N} ergibt den Wert I/°KW der Impulse für 1°KW. Dieser Wert sei beispielsweise "50" bei der momentanen Motor-Drehzahl. Bezogen auf das vorhergehende Signal e = 0°KW heißt dies, daß das Flankensignal a beim {a'*(I/°KW)}-ten Impuls (a' = 20°KW, I/°KW = 50), also beim 1000. Impuls oder das Flankensignal b beim {b'*(I/°KW)}-ten Impuls (b' = 10°KW, I/°KW = 50), also beim 500. Impuls ab dem vorhergehenden Referenzsignal e erscheint.

Also wird beim Erscheinen des Nockenwellen-Flankensignals a ein Zähler auf den Wert a'*(I/°KW) = 1000 oder beim Erscheinen des Nockenwellen-Flankensignals b auf den Wert b'*(I/°KW) = 500 voreingestellt und mit dem Taktsignal t weiter hochgezählt.

Sollen gemäß dem ersten Ausführungsbeispiel die Signale f (fünf Impulse pro Segment zu 3°KW) nachgebildet werden, so wird nach jeweils 0,6°KW, d.h., bei der momentanen Motordrehzahl nach jedem 30. Impuls des Taktsignals (t), allgemein bei jedem {R*(I/°KW)}-ten Impuls, ab dem Referenzsignal e = 0°KW, beginnend beim 1020. Impuls = 20,4°KW, ein Impuls des Signals (f) gebildet - mit R = Abstand zweier Impulse voneinander in °KW).

Zusätzlich wird bei dem {360*(I/°KW) = 18000}-ten Impuls I des Taktsignals t ein Kurbelwellen-Referenzsignal e ausgegeben, Figur 2c.

Soll gemäß dem zweiten Ausführungsbeispiel ein identisches Abbild der Kurbelwellensegmente (Figur 2b) nachgebildet werden, so wird bei jedem${\text{{P*(L}}_{\text{C}} {\text{+L}}_{\text{D}} \text{)*(I/°KW)}-ten Impuls I}$ ab dem vorhergehenden Referenzsignal e, das heißt also, nach jeweils 6°KW ab e = 0°KW ( nach jedem 300. Impuls, beginnend bei 1200) von der Aufbereitungsschaltung AW ein Signal c (aufsteigende Flanke) für den Beginn eines Segments C (Zahn) bzw. für das Ende eines Signals D (Lücke), und bei jedem${\text{{[P*(L}}_{\text{C}} {\text{+L}}_{\text{D}} {\text{) + L}}_{\text{C}} \text{]*(I/°KW)}-ten Impuls I}$ des Taktsignals t, also jeweils 3°KW = 150 Impulse nach jeder aufsteigenden Flanke ab e = 0°KW, ein Signal d (abfallende Flanke) für den Beginn eines Segments D (Lücke) bzw. für das Ende eines Segments C (Zahn) ausgegeben, (mit P = 0,1,2,...,Z-4,Z-3, wenn auch die breite Lücke E nachgebildet werden soll; oder mit P = 0,1,2, ,Z-2,Z-1, wenn auch die auf der Kurbelwellen-Geberscheibe GSKW fehlenden zwei Zähne nachgebildet werden sollen). Zusätzlich wird auch hier bei dem$\text{{360*(I/°KW)}-ten Impuls I ( = 18000)}$ des Taktsignals t ein Kurbelwellen-Referenzsignal e ausgegeben (Figur 2c).

P entspricht dem ganzzahligen Wert vor dem Komma des Quotienten der jeweiligen Nockenwellenstellung (in °KW, bezogen auf e = 0°KW), geteilt durch die Zahl 6 ( L_{C}+L_{D} = 6°KW). Beispielsweise für den ersten Zahn und die erste Lücke der Kurbelwellen-Geberscheibe GSKW nach dem Referenzsignal (von 0°KW bis < 6°KW) ist P = 0, für den zweiten Zahn und die zweite Lücke (von 6°KW bis < 12°KW), ist P = 1, usw., für den letzten vorhandenen Zahn (Nr. 58, von 342°KW bis < 348°KW) ist P = (Z-3) = 57.

Anschließend an das erzeugte Referenzsignal e wird mit P = 0 der Zählvorgang von vorne gestartet, bis das nächste Nockenwellen-Flankensignal b (oder a) bei 10°KW (oder bei 2o°KW) erscheint. Dann beginnt der beschriebene Vorgang von vorne.

Bei Beschleunigung erscheint das nächste Nockenwellen-Flankensignal a oder b etwas früher, bei Verzögerung etwas später, als es dem gespeicherten Nockenwellen-Flankensignal a' (20°KW) oder b' (10°KW) entspricht.

Bei Verzögerung wartet die Steuerung bei der Impulszahl I, die dem folgenden Nockenwellen-Flankensignal (b' = 500, wenn mit a' = 1000 begonnen wurde, und umgekehrt) bei gleichbleibender Motordrehzahl entsprechen würde, bis dieses Signal erscheint, um dann unter Zugrundelegung der für das soeben beendete vorhergehende Nockenwellensegment A (oder B) gemessenen Durchlaufzeit neu zu beginnen.

Bei Beschleunigung, d.h., wenn die folgende Nockenwellen-Segmentflanke b (oder A) bereits erscheint, bevor die erwartete Impulszahl I (= 500 oder 1000) abgearbeitet ist, werden gegebenenfalls noch ausstehende Steuerbefehle an dieser Flanke nacheinander erzeugt. Das Verfahren wird dann, ebenfalls unter Zugrundelegung der für das soeben beendete vorhergehende Nockenwellensegment A (oder B) gemessenen Durchlaufzeit neu begonnen.

Mit dem anhand der beiden Ausführungsbeispiele erläuterten Verfahren sind die ausgefallenen Kurbelwellensignale zur Gänze nachgebildet bzw. ersetzt, und die Steuerung der Brennkraftmaschine kann erfolgen wie vor dem Ausfall des Kurbelwellensensor SKW. Der Fahrer wird jedoch durch eine optische oder akustische Fehleranzeige F auf den aufgetretenen Fehler hingewiesen.

## Patentansprüche

1. Verfahren zur Steuerung einer Brennkraftmaschine (BKM) durch ein mikroprozessorgesteuertes Motorsteuergerät (ST),
- mittels der Segment-Flankensignale (c,d,e) eines der Kurbelwelle der Brennkraftmaschine zugeordneten Kurbelwellengebers (GKW) und der Segment-Flanklensignale (a,b) eines dessen Nockenwelle zugeordneten Nockenwellengebers (GNW),
- wobei die Geber (GKW, GNW) zur Ermittlung bestimmter Stellungen der Kurbel- und Nockenwelle aus je einem feststehenden Sensor (SKW, SNW), einer mit KW-Segmenten (C,D,E) versehenen Kurbelwellen-Geberscheibe (GSKW) und einer mit NW-Segmenten (A,B) versehenen Nockenwellen-Geberscheibe (GSNW) bestehen, und
- wobei bei Ausfall des Kurbelwellen-Sensors Kurbelwellensignale aus Signalen des Nockenwellen-Gebers nachgebildet werden,
**dadurch gekennzeichnet,**
- daß die Gesamtzahl (Z) der Zähne und die Winkellängen (L_{C},L_{D}) der auf der Kurbelwellen-Geberscheibe (GSKW) angeordneten Segmente (C,D) nichtflüchtig gespeichert werden,
- daß bei vorgegebenen Betriebsbedingungen der Brennkraftmaschine oder in vorgegebenen Abständen die den bestimmten Nockenwellen-Segmentflanken (a,b) entsprechenden Kurbelwellenstellungen (a',b'), bezogen auf eine vorgegebene Referenz-Kurbelwellenstellung (e) ermittelt und nichtflüchtig gespeichert werden,
- daß aus den gespeicherten Kurbelwellenstellungen (a',b') die Winkellängen (L_{A},L_{B}) der auf der Nockenwelle angeordneten Segmente (A,B) oder eines bestimmten Teils derselben ermittelt und daraus das Längenverhältnis (A/B, B/A) jedes Segments (A,B) oder Segmentteils zu dem vorhergehenden Segment (B,A) oder Segmentteil ermittelt und nichtflüchtig gespeichert wird,
- daß bei Ausfall des Kurbelwellen-Sensors (SKW) gezählte Taktimpulse I_{N}, I_{N-1}) für die Durchlaufzeiten der Segmente N, N-1 am Nockenwellen-Sensor (SNW) durch Auszählen mit einem Taktsignal (t) vorgegebener Frequenz ermittelt werden, mit N = A und N-1 = B oder umgekehrt,
- wobei aus der Zahl I_{N-1} der beim vorhergehenden Segment N-1 gezählten Taktimpulse die Zahl der Taktimpulse für das aktuelle Segment (N) nach der Formel IN = I_{N-1}*(L_{N}/L_{N-1}) interpoliert wird,
- daß aus dem Quotienten I_{N-1}/L_{N-1} oder I_{N}/L_{N} die Zahl der Taktimpulse I/°KW pro Einheit des nachgebildeten KW-Signals für das aktuelle Segment vorausbestimmt wird, und
- daß anschließend, beginnend mit dem auf das vorhergehende Referenzsignal (e) bezogenen a'*(I/°KW)-ten oder b'*(I/°KW)-ten Impuls beim Erscheinen des Nockenwellen-Flankensignals a oder b, Kurbelwellen-Signale (f) und das Kurbelwellen-Referenzsignal (e) nachgebildet werden, indem
- jeweils bei dem {R*(I/°KW)-ten Impuls des Taktsignals (t) ein Signal (f) gebildet wird, mit R = Abstand zweier Impulse des Kurbelwellensignals voneinander in °KW und
- jeweils bei dem 360*(I/°KW)-ten Impuls des Taktsignals (t) ein Kurbelwellen-Referenzsignal (e) gebildet wird.

2. Verfahren zur Steuerung einer Brennkraftmaschine (BKM) durch ein mikroprozessorgesteuertes Motorsteuergerät (ST), - mittels der Segment-Flankensignale (c,d,e) eines der Kurbelwelle der Brennkraftmaschine zugeordneten Kurbelwellengebers (GKW) und der Segment-Flankensignale (a,b) eines dessen Nockenwelle zugeordneten Nockenwellengebers (GNW),
- wobei die Geber (GKW, GNW) zur Ermittlung bestimmter Stellungen der Kurbel- und Nockenwelle aus je einem feststehenden Sensor (SKW, SNW), einer mit KW-Segmenten (C,D,E) versehenen Kurbelwellen-Geberscheibe (GSKW) und einer mit NW-Segmenten (A,B) versehenen Nockenwellen-Geberscheibe (GSNW) bestehen,
- wobei bei Ausfall des Kurbelwellen-Sensors Kurbelwellensignale aus Signalen des Nockenwellengebers nachgebildet werden, und
- wobei der Kurbelwellengeber Segmente C aufweist, nominell gleichbreite Zähne der Winkellänge Lc, getrennt von nominell gleichbreiten Lücken D der Winkel länge L_{D}, und ein breiteres Referenzsegment E aufweist,
**dadurch gekennzeichnet,**
- daß die Gesamtzahl (Z) der Zähne und die Winkellängen L_{C},L_{D} der auf der Kurbelwellen-Geberscheibe (GSKW) angeordneten Segmente (C,D) nichtflüchtig gespeichert werden,
- daß bei vorgegebenen Betriebsbedingungen der Brennkraftmaschine oder in vorgegebenen Abständen die den bestimmten Nockenwellen-Segment-Flanken (a,b) entsprechenden Kurbelwellenstellungen (a',b'), bezogen auf eine vorgegebene Referenz-Kurbelwellenstellung (e) ermittelt und nichtflüchtig gespeichert werden,
- daß aus den gespeicherten Kurbelwellenstellungen (a',b') die Winkellängen (L_{A},L_{B}) der auf der Nockenwelle angeordneten Segmente (A,B) oder eines bestimmten Teils derselben ermittelt und daraus das Längenverhältnis (A/B, B/A) jedes Segments (A,B) oder Segmentteils zu dem vorhergehenden Segment (B,A) oder Segmentteil ermittelt und nichtflüchtig gespeichert wird,
- daß bei Ausfall des Kurbelwellen-Sensors (SKW) die gezählten Taktimpulse I_{N}, I_{N-1} für die Durchlaufzeiten der Segmente N, N-1 im Nockenwellen-Sensor (SNW) durch Auszählen mit einem Taktsignal (t) vorgegebener Frequenz ermittelt werden (mit N = A und N-1 = B oder umgekehrt),
- wobei aus der Zahl (I_{N-1}) der beim vorhergehenden Segment N-1 gezählten Taktimpulse die Zahl der für das aktuelle Segment N nach der Formel I_{N} = I_{N-1}*(L_{N}/L_{N-1}) interpoliert wird,
- daß aus dem Quotienten I_{N-1}/L_{N-1} oder I_{N}/L_{N} die Zahl der Taktimpulse I/°KW pro Einheit des nachgebildeten KW-Signals für das aktuelle Segment vorausbestimmt wird, und
- daß anschließend, beginnend mit dem auf das vorhergehende Referenzsignal e bezogenen a'*(I/°KW)-ten oder b'*(I/°KW)-ten Impuls beim Erscheinen des Nockenwellen-Flan kensignals a oder b, die ausbleibenden Kurbelwellen-Signale (c,d) und das Kurbelwellen-Referenzsignal (e) für das aktuelle Segment (N) nachgebildet werden, indem
- jeweils bei dem P*(L_{C}+L_{D})*(I/°KW)-ten Impuls (I) des Taktsignals (t) ein Signal (c) für den Beginn eines Segments (C),
- jeweils bei dem {P*(L_{C}+L_{D}) + L_{C} * (I/°KW))-ten Impuls (I) des Taktsignals (t) ein Signal (d) für den Beginn eines Segments D,E, und
- jeweils bei dem 360*(I/°KW)-ten Impuls des Taktsignals (t) ein Kurbelwellen-Referenzsignal (e)
erzeugt wird, mit P = 0,1,2 ... Z-4,Z-3.

## Claims

1. Method for control of an internal combustion engine (BKM) by a microprocessor-controlled engine controller (ST),
- by means of the segment flank signals (c,d,e) of a crankshaft encoder (GKW) which is assigned to the crankshaft of the internal combustion engine and by means of the segment flank signals (a,b) of a camshaft encoder (GNW) assigned to its camshaft,
- the encoders (GKW, GNW) for determining specific positions of the crankshaft and camshaft each comprising a stationary sensor (SKW, SNW), a crankshaft encoder disc (GSKW) which is provided with crankshaft segments (C,D,E), and a camshaft encoder disc (GSNW) which is provided with camshaft segments (A,B),
and
- in the event of failure of the crankshaft sensor, crankshaft signals being simulated from signals from the camshaft encoder,
characterized
- in that the total number of teeth (Z) and the angular extents (L_{C},L_{D}) of the segments (C,D) arranged on the crankshaft encoder disc (GSKW) are stored in a non-volatile manner,
- in that, in predetermined operating conditions of the internal combustion engine or at predetermined intervals, the crankshaft positions (a',b') which correspond to the specific camshaft segment flanks (a,b) are determined with respect to a predetermined reference crankshaft position (e) and are stored in a non-volatile manner,
- in that the stored crankshaft positions (a',b') are used to determine the angular extents (L_{A},L_{B}) of the segments (A,B) arranged on the camshaft, or of a specific part thereof, and the ratio of the lengths (A/B, B/A) of each segment (A,B) or of each segment part to the preceding segment (B,A) or segment part is determined and is stored in a non-volatile manner,
- in that clock pulses I_{N}, I_{N-1} counted in the event of failure of the crankshaft sensor (SKW) are determined for the times for the segments N, N-1 to pass by the camshaft sensor (SNW), by counting using a clock signal (t) at a predetermined frequency, where N = A and N-1 = B or vice versa,
- the number I_{N-1} of clock pulses counted for the preceding segment N-1 being used to interpolate the number of clock pulses for the current segment (N) using the formula I_{N} = I_{N-1}*(L_{N}/L_{N-1}),
- in that the quotient I_{N-1}/L_{N-1} or I_{N}/L_{N} is used to determine in advance the number of clock pulses I/crankshaft° per unit of the simulated crankshaft signal for the current segment, and
- in that, subsequently, starting with the a'*(I/crank-shaft°)-th or b'*(I/crankshaft°)-th pulse with respect to the preceding reference signal (e), crankshaft signals (f) and the crankshaft reference signal (e) are simulated when the camshaft flank signal a or b appears, in that
- a signal (f) is in each case formed for the R*(I/crankshaft°)-th pulse of the clock signal (t), where R= distance between two pulses of the crankshaft signal in crankshaft°, and
- a crankshaft reference signal (e) is in each case formed for the 360*(I/crankshaft°)-th pulse of the clock signal (t).

2. Method for control of an internal combustion engine (BKM) by a microprocessor-controlled engine controller (ST),
- by means of the segment flank signals (c,d,e) of a crankshaft encoder (GKW) which is assigned to the crankshaft of the internal combustion engine and by means of the segment flank signals (a,b) of a camshaft encoder (GNW) assigned to its camshaft,
- the encoders (GKW, GNW) for determining specific positions of the crankshaft and camshaft each comprising a stationary sensor (SKW, SNW), a crankshaft encoder disc (GSKW) which is provided with crankshaft segments (C,D,E), and a camshaft encoder disc (GSNW) which is provided with camshaft segments (A,B),
and
- in the event of failure of the crankshaft sensor, crankshaft signals being simulated from signals from the camshaft encoder, and
- the crankshaft encoder having segments C, teeth which are nominally of the same width and have an angular length L_{C}, separated by gaps D which are nominally of the same width and have the angular length L_{D}, and a broader reference segment E,
characterized
- in that the total number of teeth (Z) and the angular extents L_{C},L_{D} of the segments (C,D) arranged on the crankshaft encoder disc are stored in a non-volatile manner,
- in that, in predetermined operating conditions of the internal combustion engine or at predetermined intervals, the crankshaft positions (a',b') which correspond to the specific camshaft segment flanks (a,b) are determined with respect to a predetermined reference crankshaft position (e) and are stored in a non-volatile manner,
- in that the stored crankshaft positions (a',b') are used to determine the angular extents (L_{A},L_{B}) of the segments (A,B) arranged on the camshaft, or of a specific part thereof, and the ratio of the lengths (A/B, B/A) of each segment (A,B) or of each segment part to the preceding segment (B,A) or segment part is determined and is stored in a non-volatile manner,
- in that, in the event of failure of the crankshaft sensor (SKW), the counted clock pulses I_{N}, I_{N-1} for the times for the segments N, N-1 to pass by in the camshaft sensor (SNW) are determined by counting using a clock signal (t) at a predetermined frequency (where N = A and N-1 = B or vice versa),
- the number I_{N-1} of the clock pulses counted for the preceding segment N-1 is used to interpolate the number of clock pulses for the current segment N using the formula I_{N} = I_{N-1*}(L_{N}/L_{N-1}),
- in that the quotient I_{N-1}/L_{N-1} or I_{N}/L_{N} is used to determine in advance the number of clock pulses I/crankshaft° per unit of the simulated crankshaft signal for the current segment, and
- in that, subsequently, starting with the a'*(I/crankshaft°)-th or b'*(I/crankshaft°)-th pulse with respect to the preceding reference signal e, the remaining crankshaft signals (c,d) and the crankshaft reference signal (e) for the current segment (N) are simulated when the camshaft flank signal a or b appears, in that
- a signal (c) for the start of a segment (C) is in each case produced for the P*(L_{C}+L_{D})*(I/crankshaft°)-th pulse (I) of the clock signal (t),
- a signal (d) for the start of a segment D,E is in each case produced for the {[P*(L_{C}+L_{D}) + L_{C}]* (I/crankshaft°)}-th pulse (I) of the clock signal (t), and
- a crankshaft reference signal (e) is in each case produced for the 360*(I-crankshaft°)-th pulse of the clock signal (t),
where P = 0,1,2 ... Z-4,Z-3.

## Revendications

1. Procédé pour commander un moteur à combustion interne (BKM), à l'aide d'un appareil de commande (ST) commandé par un microprocesseur, au moyen des signaux de flancs de segments (c, d, e) d'un émetteur de vilebrequin (GKW) associé au vilebrequin du moteur à combustion interne, et au moyen des signaux de flancs de segments (a, b) d'un émetteur d'arbre à cames (GNW) associé à son arbre à cames, dans lequel les émetteurs (GKW, GNW) destinés à détecter des positions déterminées du vilebrequin et de l'arbre à cames étant constitués, pour chacun d'un capteur (SKW, SNW) fixe, d'un disque d'émetteur (GSKW) du vilebrequin équipé de KW segments de vilebrequin (C, D, E), et d'un disque d'émetteur(GSNW) de l'arbre à cames équipé de NW segments d'arbre à cames (A, B), et les signaux de vilebrequin étant, en cas de défaillance du capteur de vilebrequin, reconstitués à partir de signaux de l'émetteur d'arbre à cames,
caractérisé en ce que
- le nombre total (Z) des dents et les longueurs angulaires (L_{C}, L_{D}) des segments (C, D) disposés sur le disque d'émetteur (GSKW) du vilebrequin sont mis en mémoire de façon permanente,
- en cas de conditions de fonctionnement prédéfinies du moteur à combustion interne ou à des intervalles prédéfinis, les positions (a',b') du vilebrequin correspondant aux flancs (a, b) déterminés de segments de l'arbre à cames sont détectées en se référant à une position de référence (e) prédéfinie du vilebrequin et sont mises en mémoire de façon permanente,
- à partir des positions (a',b') du vilebrequin mises en mémoire, les longueurs angulaires (L_{A}, L_{B}) des segments (A, B) disposés sur l'arbre à cames, ou les longueurs angulaires d'une partie déterminée de ceux ci, sont détectées, et il en est tiré le rapport de longueur (A/B, B/A) de chaque segment (A, B), ou partie de segment, par rapport au segment (B,A), ou partie de segment précédent, et ce rapport est mis en mémoire de façon permanente.
- en cas de défaillance du capteur de vilebrequin (SKW), des nombres I_{N}, I_{N-1} d'impulsions d'horloge comptées pour les durées de défilement des segments N, N-1 devant le capteur d'arbre à cames (SNW) sont obtenues par comptage avec un signal d'horloge (t) de fréquence prédéfinie, avec N = A et N-1 = B, ou inversement,
- le nombre des impulsions d'horloge pour le segment actuel (N) étant interpolé à partir du nombre I_{N-1} des impulsions d'horloge comptées dans le cas du segment N-1 précédent, d'après la formule I_{N} = I_{N-1} * (L_{N}/L_{N-1}).
- à partir du quotient I_{N-1}/L_{N-1}, ou du quotient I_{N}/L_{N}, le nombre des impulsions d'horloge I/°KW par unité du signal KW reconstitué est déterminé au préalable pour le segment actuel, et
- ensuite, en commençant avec l'impulsion de rang a'* (I/°KW) ou b'* (I/°KW) rapportée au signal (e) de référence précédent, à l'apparition du signal de flanc a ou b de l'arbre à cames, des signaux (f) du vilebrequin et le signal de référence (e) du vilebrequin sont reconstitués,
- à chaque impulsion de rang R*(I/°KW) du signal d'horloge (t), un signal (f) est formé, avec R = distance entre deux impulsions du signal de vilebrequin, exprimée en °KW, et
- à chaque impulsion de rang 360*(I/°KW) du signal d'horloge (t), un signal de référence (e) du vilebrequin est formé.

2. Procédé pour commander un moteur à combustion interne (BKM), à l'aide d'un appareil de commande (ST) commandé par un microprocesseur, au moyen des signaux de flancs de segments (c, d, e) d'un émetteur de vilebrequin (GKW) associé au vilebrequin du moteur à combustion interne, et au moyen des signaux de flancs de segments (a, b) d'un émetteur d'arbre à cames (GNW) associé à son arbre à cames, dans lequel les émetteurs (GKW, GNW) destinés à détecter des positions déterminées du vilebrequin et de l'arbre à cames sont constitués, pour chacun d'un capteur (SKW, SNW) fixe, d'un disque d'émetteur (GSKW) du vilebrequin, équipé de KW segments de vilebrequin (C, D, E), et d'un disque d'émetteur(GSNW) de l'arbre à cames, équipé de NW segments d'arbre à cames (A, B) les signaux de vilebrequin étant, en cas de défaillance du capteur de vilebrequin, reconstitués à partir de signaux de l'émetteur de l'arbre à cames, et l'émetteur de vilebrequin présentant des segments C, des dents nominalement de même largeur et de longueur angulaire L_{C}, séparées par des intervalles D entre dents nominalement de même largeur et de longueur angulaire L_{D}, et un segment de référence plus large E,
caractérisé en ce que
- le nombre total (Z) des dents et les longueurs angulaires (L_{C}, L_{D}) des segments (C, D) disposés sur le disque d'émetteur (GSKW) du vilebrequin sont mis en mémoire de façon permanente,
- en cas de conditions de fonctionnement prédéfinies du moteur à combustion interne ou à des intervalles prédéfinis, les positions (a', b') du vilebrequin correspondant aux flancs (a, b) déterminés de segments de l'arbre à cames sont détectées en se référant à une position de référence (e) prédéfinie du vilebrequin et sont mises en mémoire de façon permanente,
- à partir des positions (a', b') du vilebrequin mises en mémoire, les longueurs angulaires (L_{A}, L_{B}) des segments (A, B) disposés sur l'arbre à cames, ou les longueurs angulaires d'une partie déterminée de ceux ci, sont détectées, et il en est tiré le rapport de longueur (A/B, B/A) de chaque segment (A, B), ou partie de segment, par rapport au segment (B,A), ou partie de segment précédent, et ce rapport est mis en mémoire de façon permanente.
- en cas de défaillance du capteur de vilebrequin (SKW), les nombres I_{N}, I_{N-1} d'impulsions d'horloge comptées pour les durées de défilement des segments N, N-1 devant le capteur d'arbre à cames (SNW) sont obtenues par comptage avec un signal d'horloge (t) de fréquence prédéfinie, avec N = A et N-1 = B, ou inversement,
- le nombre des impulsions d'horloge pour le segment actuel (N) est interpolé à partir du nombre I_{N-1} des impulsions d'horloge comptées dans le cas du segment N-1 précédent, d'après la formule I_{N} = I_{N-1} * (L_{N}/L_{N-1}).
- à partir du quotient I_{N-1}/L_{N-1}, ou du quotient I_{N}/L_{N}, le nombre des impulsions d'horloge I/°KW par unité du signal KW reconstitué est prédéterminé pour le segment actuel, et
- ensuite, en commençant avec l'impulsion de rang a'*(I/°KW) ou b' * (I/°KW) rapportée au signal de référence (e) précédent, à l'apparition du signal de flanc a ou b de l'arbre à cames, les signaux restants (c, d) du vilebrequin et le signal de référence (e) du vilebrequin pour le segment (N) actuel sont reconstitués, tandis que
- pour chaque impulsion (I) de rang P*(L_{C}+L_{D}) *(I/°KW) du signal d'horloge (t), un signal (c) pour le début d'un segment (C) est formé,
- pour chaque impulsion de rang {[P*(L_{C}+ L_{D}) + L_{C}] * (I/°KW)} du signal d'horloge (t), un signal (d) pour le début d'un segment (D, E) est formé, et
- pour chaque impulsion de rang 360*(I/°KW) du signal d'horloge (t), un signal de référence (e) du vilebrequin est formé, avec P = 0, 1, 2 ..., Z-4, Z-3.
